# FASCICULE DE BREVET EUROPEEN

(11) **EP 0 063 709 B1**
(45) Date de publication et mention de la délivrance du brevet: **30.12.1986**
(21) Numéro de dépôt: 82102765.3
(22) Date de dépôt: 01.04.1982
(51) Int. Cl.: B66F 11/04, E06C 5/40, B66C 23/90

(54) **Dispositif de commande de correction automatique de dévers pour échelle orientable déployable ou bras élévateur analogue sur véhicule**
Steuerungsvorrichtung zum automatischen Korrigieren der Schiefstellung einer ausfahrbaren Drehleiter oder eines entsprechenden Hebearmes auf Fahrzeugen
Automatic tilt correction device for an extensible turntable ladder or a similar lifting arm on a vehicle

(30) Priorité: 22.04.1981 FR 8108037
(43) Date de publication de la demande: 03.11.1982
(73) Titulaire: CAMIVA Société anonyme dite :, F-73230 Saint-Alban-Leysse (FR)
(72) Inventeur: Artaud, Claude, F-73190 Challes-les-Eaux (FR); Vincent, Michel, F-73230 Saint Alban Leysse (FR)
(74) Mandataire: Saint Martin, René

## Description

La présente invention se rapporte à un dispositif de commande de correction automatique de dévers pour un bras élévateur orientable monté sur véhicule, notamment pour une échelle orientable déployable, comprenant une tourelle orientable autour d'un axe et comportant une partie articulée autour d'un axe sensiblement horizontal et déplacée .autour de cet axe par un actionneur correcteur de dévers contrôlé par un organe à commande électrique proportionnelle, la tourelle étant soumise à un actionneur de pivotement à commande proportionnelle à un signal électrique représentatif de la vitesse de pivotement commandée et comprenant un capteur électrique de mesure de l'angle de pivotement du bras.

On connaît par le brevet DE 2.947.303 un dispositif de commande de bras élévateur utilisant un microcalculateur. Le débattement du bras élévateur n'autorise pas de correction de dévers.

On connaît des dispositifs de commande permettant la correction de dévers notamment par le FR 2.188.036 ou le DE 2.036.559. Ils ont l'inconvénient d'être du type à commande tout ou rien et d'agir par à coups lors du pivotement ou en fin de pivotement de manière plus gênante encore.

La présente invention a pour but de lier la correction de dévers avec la commande de pivotement. On notera qu'un avantage du dispositif de commande selon l'invention réside aussi en ce que, partant des mesures de pentes de véhicule constamment prises en compte par le microprocesseur, il tient compte des variations de pente pouvant survenir en cours d'utilisation par modification de l'enfoncement des stabilisateurs dans le sol, ce qui n'est pas le cas des dispositifs connus dans lesquels le dévers est corrigé à . partir d'un réglage initial ou périodique de mise à l'horizontale de la tourelle.

Essentiellement, à cet effet, le dispositif de commande de correction automatique de dévers selon l'invention, pour une échelle orientable déployable ou un bras élévateur analogue sur véhicule du genre prédéfini, est caractérisé en ce qu'il comporte des capteurs électriques de mesure de la pente du véhicule suivant deux directions transversales l'une par rapport à l'autre, associés à un microprocesseur ayant des entrés d'acquisition des mesures de pente précitées et comprenant en outre en mémoire, une séquence de calcul cyclique de la vitesse théorique de correction de dévers déterminée à partir de la valeur du signal représentatif de la vitesse de pivotement et en fonction des données des capteurs électriques de mesure de pente précités, en vue de fournir sur une sortie de microprocesseur connectée audit organe à commande électrique proportionnelle de l'actionneur correcteur de dévers, un signal représentatif de la vitesse de correction de dévers liant cette dernière temporellement à la vitesse de pivotement.

Dans le cadre de l'invention, on peut bien entendu en outre prendre aussi en compte l'écart entre le dévers réel mesuré à l'aide d'un capteur et un dévers théorique ici calculable dans le microprocesseur, aux fins d'ajustement du dévers suivant des techniques d'asservissement connues de l'homme de l'art, pour aboutir finalement au dévers théorique en fin de manoeuvre.

Plus particulièrement, et sous une forme préférée, le -dispositif de commande selon l'invention comprend alors un capteur électrique de mesure de l'angle de dévers associé à une entrée d'acquisition de ladite mesure par le microprocesseur, ce dernier comprenant en outre en mémoire une séquence de calcul cyclique de l'angle de dévers théorique en fonction des données acquises de mesure de l'angle d'orientation de l'échelle et des pentes précitées, ainsi qu'une séquence de calcul cyclique destinée à ajouter, à la vitesse théorique prédéfinie de correction de dévers, une valeur de correction de vitesse fonction de l'écart entre la valeur de l'angle de dévers théorique précitée et la valeur de l'angle de dévers acquise à partir du capteur précité correspondant.

Un mode de réalisation d'une commande selon l'invention est d'ailleurs ci-après décrit, à titre d'exemple, et en référence au dessin annexé, dans lequel :
La figure 1 est une vue schématique illustrative d'une échelle déployable orientable montée sur véhicule et à laquelle s'applique l'invention ;
La figure 2 est un schéma général d'ensemble des entrées et sorties d'un microprocesseur utilisé dans le cadre de l'invention ;
la figure 3 est un schéma des parties constitutives du microprocesseur et de ses éléments coopérants relatifs à la commande de pivotement de l'échelle et à la correction automatique de dévers qui lui est liée ;
la figure 4 est un schéma illustratif du système de commande hydraulique de l'échelle relatif au mouvement de pivotement et à la correction de dévers ;
la figure 5 est l'organigramme de principe de la commande de correction automatique de dévers.

L'échelle sur véhicule représentée à la fig. 1 est constituée :
d'un châssis 1 à cabine non représentée et à quatre vérins de calage tels que 2, destinés à assurer la stabilité du châssis pendant l'utilisation de l'échelle. Chacun des vérins est monté sur une poutre support télescopique 3 qui permet d'ajuster le polygone d'appui à la place disponible autour du véhicule.

D'une tourelle d'orientation 4 qui peut pivoter par rapport au châssis autour d'un axe 4a (angle 8). Cette tourelle comporte en outre une partie 5 articulée autour d'un axe horizontal 5a en vue de maintenir l'axe des éléments d'échelle dans un plan vertical passant par cet axe même lorsque le véhicule est incliné, afin d'annuler tout dévers par variation de l'angle 8.

D'un support d'échelle 6 appelé berceau, articulé autour d'un axe horizontal 6a, et qui permet de faire varier l'angle de dressage a de l'échelle. De quatre plans d'échelle télescopiques 7, 8, 9, 10 à développement simultané.

D'une plate-forme de sauvetage amovible 11 articulée en bout du plan d'échelle 10 suivant un axe 12 afin de pouvoir conserver l'horizontalité de son plancher pendant les mouvements de dressage ou d'abaissement (angle β).

Les commandes des divers mouvements de l'échelle sont ici assurées par l'intermédiaire d'un microprocesseur MPU comme l'illustre le schéma de la fig. 2, et peuvent l'être notamment suivant des dispositions particulières ayant fait l'objet de la demande de brevet en France de la demanderesse n° 81 04 449 du 5 mars 1981. En bref, les informations de position de l'échelle délivrées par les différents capteurs sont lues périodiquement par le microprocesseur et mises en mémoire. Le microprocesseur traite ces données et compare l'état de l'échelle à des limites d'utilisation stockées en mémoire permanente. Les ordres de commande des mouvements donnés par l'opérateur sous forme de signaux électriques représentatifs du sens et de la vitesse de commande pénètrent dans le microprocesseur ; ils sont validés ou modifiés selon le résultat de la comparaison de l'état de l'échelle aux limites d'utilisation précitées puis transmis aux organes de commande de puissance, en faisant notamment intervenir une décélération progressive des mouvements avant arrêt total.

La fig. 3 illustre la constitution générale du système électronique à microprocesseur pour ses seules parties relatives à la commande de pivotement et à la commande de correction de dévers qui lui est liée. Ce système comprend un microprocesseur MPU, ici le 6802 de MOTOROLA, qui coordonne toutes les fonctions du système et possède une mémoire de travail RAM interne de 128 octets.

Deux mémoires programmables REPROM 1 et 2, ici les 2716 de MOTOROLA. La totalité du programme est enregistrée dans ces mémoires (4 K octets).

Une mémoire de travail externe RAM, ici la 6810 de MOTOROLA. C'est dans cette mémoire que sont stockés les paramètres extérieurs et les résultats des calculs. (128 octets en plus des 128 octets du MPU).

Des interfaces d'adaptation des entrées et sorties à codage d'adresse (PIA 1 et PIA 2), ici les 6821 de MOTOROLA.

Tous ces éléments sont reliés ensemble par des BUS usuels :
BUS des DONNEES = ensemble de fils véhiculant les informations d'entrées, sorties ou mémoire.

BUS des ADRESSES = ensemble de fils comportant le codage des emplacements ou destinations des informations véhiculées par le BUS des DONNEES.

BUS de COMMANDE = ensemble de fils par lesquels cheminent les signaux de. commande auxiliaires validant les adresses et transferts des données.

Les ordres de commande des trois mouvements de l'échelle sont de type analogique et appliqués sous forme de tension électrique aux bornes d'entrée E1 à E3 d'un multiplexeur 13, ici le IH 6116 de TEKELEC, de même qu'est appliquée : à l'entrée E4 la tension issue d'un codeur angulaire ou capteur potentiométrique de mesure de l'angle d'orientation de l'échelle ; à l'entrée E5 la tension issue d'un ihclinomètre de mesure de la pente du châssis du véhicule dans le sens longitudinal ; à l'entrée E6 la tension issue d'un inclinomètre de mesure de la pente du châssis du véhicule dans le sens transversal ; à l'entrée E7 la tension issue d'un codeur angulaire ou capteur potentiométrique de mesure de l'angle de dévers existant entre la tourelle 4 et sa partie orientable 5, et donc entre le châssis et l'échelle. Le multiplexeur 13 est suivi d'un convertisseur analogique/numérique 14 relié à l'interface d'adaptation des entrées PIA1.

L'interface d'adaptation PIA2 coopère avec un circuit de commande 15 des entrées et avec des circuits de sortie constitués notamment par des convertisseurs numériques/analogiques tels que 16, à sortie analogique S1 proportionnelle à la valeur de vitesse de pivotement de l'échelle à droite ou à gauche déterminée par le microprocesseur (et dont la polarité définit le sens) et 17, à sortie analogique S2 proportionnelle à la valeur de vitesse de correction de dévers déterminée par le microprocesseur et dont la polarité détermine aussi le sens de correction. Un décodeur (ici le 74 LS 138 de MOTOROLA) sert de démultiplexeur pour le circuit de commande des entrées 15 et les circuits de sortie à convertisseur numérique/analogique tels que 16 et 17.

La fig. 4 illustre la commande hydraulique des mouvements de pivotement et de correction de dévers ici considérés, qui sont respectivement assurés par un moteur hydraulique 18 à deux sens opposés d'alimentation selon le sens de pivotement désiré de la tourelle 4, et par deux vérins hydrauliques 19 et 20 interposés entre la tourelle 4 et sa partie annexe 5 de part et d'autre de l'axe de basculement 5a de cette dernière, à deux sens opposés d'alimentation selon le sens de la correction de dévers à appliquer.

Une pompe à débit variable 21 alimente la tourelle de l'installation, par l'intermédiaire d'un joint tournant 22, à partir d'un réservoir 23. Un électrodistributeur à trois positions 24 alimente le moteur hydraulique 18 dans un sens ou dans l'autre selon le pivotement commandé à droite ou à gauche de l'échelle. Un électrodistributeur à trois positions 25 alimente dans un sens ou dans l'autre les vérins 19, 20 selon le sens de la correction de dévers à appliquer. Ces électrodistributeurs 24, 25 sont du type proportionnel, c'est-à-dire qu'ils délivrent un débit proportionnel à la tension de commande de leur bobine, dépendant respectivement des tensions de sortie des convertisseurs numériques/analogiques 16 et 17. En outre, il est prévu un électrodistributeur 26 mis sous tension dès que l'un des électrodistributeurs 24, 25 est également mis sous tension, et qui sert à appliquer à la pompe 21 l'information de pression maximale nécessaire dans le ou les circuits d'alimentation mis en jeu, en vue d'adapter sa cylindrée à la pression d'utilisation requise et au débit juste nécessaire d'alimentation. En l'absence de tension de commande de l'électrodistributeur 26, la cylindrée de la pompe 21 se trouve alors être mise ou ramenée à valeur nulle.

L'organigramme du dispositif de commande de correction automatique de dévers est représenté à la fig. 5, avec des calculs effectués sur la base des conventions suivantes : l'angle de pivotement 8 de l'échelle est mesuré dans le sens trigonométrique à partir de l'axe longitudinal du véhicule, l'origine étant prise en avant ; la pente longitudinale P1 du véhicule est considérée de l'arrière vers l'avant du véhicule, positive si elle est montante et négative si descendante ; la pente transversale Pt du véhicule est considérée de la droite vers la gauche du véhicule, positive si elle est montante et négative si descendante ; l'angle de dévers 8 est considéré de l'arrière du véhicule, positif à droite et négatif à gauche par rapport au plan vertical passant par l'axe 5a.

En premier, le véhicule étant supposé calé par les vérins stabilisateurs 2, le programme du microprocesseur lui fait acquérir en mémoire la mesure de pente longitudinale du châssis P1 effectuée à l'aide de l'inclinomètre correspondant connecté à l'entrée E5 du multiplexeur 13, et la mesure de pente transversale Pt effectuée à l'aide de l'inclinomètre correspondant connecté à l'entrée E6 du multipleur 13. Puis le microprocesseur met également en mémoire la mesure de l'angle de pivotement 8 de l'échelle effectuée à l'aide du capteur ou codeur connecté à l'entrée E4 du multiplexeur 13 suivie de la mise en mémoire de la mesure de l'angle de dévers 8 effectuée à l'aide du capteur ou codeur connecté à l'entrée E7 du multiplexeur 13. Puis le test de commande de pivotement est effectué, c'est-à-dire qu'est examinée la valeur de la tension de sortie S1 du convertisseur numérique/analogique 16 commandant le pivotement de l'échelle. Si donc la tension S1 est différente de zéro, il y a d'abord calcul de la vitesse de pivotement exprimée sous la forme 9° = f(S1), par exemple à partir d'une loi de vitesse en mémoire fonction de la valeur du signal de commande de pivotement S1 qu'il génère, puis calcul dérivé de la vitesse de base δ°C à donner à la correction de dévers, suivant la formule 8°C = 8° (Pl cos8 + Pt sine).

Si la tension S1 est nulle, signifiant l'absence de commande de pivotement, la vitesse de base de correction de dévers est alors établie comme nulle. Ces mesures permettent déjà d'harmoniser continuellement la correction automatique de dévers souhaitée avec la commande de pivotement de l'échelle compte tenu de la fréquence élevée à laquelle le microprocesseur peut répéter une telle séquence.

Cependant, il est ici en outre prévu de chercher à éliminer autant que possible toute dérive que peut prendre la chaîne de commande du mouvement de correction de dévers, ne serait-ce que celle due par exemple aux variations de température et donc de volume de l'huile du circuit hydraulique.

A cet effet, sont prévues deux séquences supplémentaires de calcul, la première ayant pour objet le calcul de l'angle de dévers théorique δc correspondant à l'angle de pivotement instantané 6 de l'échelle suivant la formule : la seconde ayant pour objet le calcul de la vitesse de correction de dévers corrigée à appliquer °r répondant à la formule : dans laquelle Ato est un temps donné admis pour annuler l'écart entre l'angle de dévers théorique calculé δc et l'angle de dévers mesuré 8 de l'échelle.

Un test de comparaison est ensuite prévu dans le microprocesseur entre cette vitesse de correction de dévers 8°r, prise en valeur absolue, et une valeur de vitesse minimale admise pour qu'il y ait un signal de correction émis sur la sortie S2 du convertisseur numérique/analogique 17. Ce test est suivi d'un test de signe de la vitesse δ°r, c'est-à-dire que si elle est positive, la sortie S2 sera affectée du signe positif et inversement si la vitesse δ°r est négative. Puis le signal de commande de correction de dévers effective est alors émis sur la sortie S2 en fonction de la vitesse de correction de dévers corrigée δ°r précédemment calculée et par référence à une loi liant vitesse et signal de sortie mise en mémoire dans le microprocesseur S2 = f(8°r).

Le dispositif selon l'invention n'est pas d'application limitée avec une commande générale à microprocesseur des fonctions de mise en œuvre de l'échelle ou du bras élévateur, mais il s'applique encore avec avantage à toute installation à actionneur de pivotement à commande proportionnelle répondant à un signal électrique représentatif : de la vitesse commandée, quel qu'en soit le type.

## Revendications

1. Dispositif de commande de correction automatique de dévers pour un bras élévateur (6, 7, 8, 9, 10) orientable monté sur véhicule, notamment pour une échelle orientable déployable, comprenant une tourelle (4) orientable autour d'un axe (4a) et comportant une partie (5) articulée autour d'un axe sensiblement horizontal et déplacée autour de cet axe par un actionneur (19) correcteur de dévers contrôlé par un organe (25) à commande électrique proportionnelle, la tourelle étant soumise à un actionneur de pivotement (18) à commande proportionnelle à un signal électrique représentatif de la vitesse de pivotement commandée et comprenant un capteur électrique de mesure de l'angle de pivotement (8) du bras, caractérisé en ce qu'il comporte des capteurs électriques de mesure de la pente du véhicule suivant deux directions transversales l'une par rapport à l'autre, associés à un microprocesseur ayant des entrées d'acquisition des mesures de pente précitées et comprenant en outre en mémoire, une séquence de calcul cyclique de la vitesse théorique de correction de dévers déterminée à partir de la valeur du signal représentatif de la vitesse de pivotement et en fonction des données des capteurs électriques de mesure de pente précités, en vue de fournir sur une sortie du microprocesseur connectée audit organe (25) à commande électrique proportionnelle de l'actionneur (19) correcteur de dévers, un signal représentatif de la vitesse de correction de dévers liant cette dernière temporellement à la vitesse de pivotement.

2. Dispositif de commande de correction automatique de dévers selon la revendication 1, caractérisé en ce qu'il comprend un capteur électrique de mesure de l'angle de dévers associé à une entrée d'acquisition de ladite mesure par le microprocesseur, ce dernier comprenant en outre en mémoire une séquence de calcul cyclique de l'angle de dévers théorique en fonction des données acquises de mesure de l'angle d'orientation de l'échelle et des pentes précitées, ainsi qu'une séquence de calcul cyclique destinée à ajouter, à la vitesse théorique prédéfinie de correction de dévers, une valeur de correction de vitesse fonction de l'écart entre la valeur de l'angle de dévers théorique précitée et la valeur de l'angle de dévers acquise à partir du capteur précité correspondant.

## Claims

1. A control apparatus for automatic correction of sideways tilt for an orientable vehicle-mounted lifting arm (6, 7, 8, 9, 10), in particular for an extendible orientable ladder, including a turntable (4) which is orientable about an axis (4a) and which comprises a portion (5) which is pivoted about a substantially horizontal axis and displaced about said axis by an actuating means (19) for correcting sideways tilt, controlled by a member (25) providing electrical proportional control, the turntable being subjected to a pivoting actuator (18) with a control action proportional to an electrical signal representing the controlled speed of pivotal movement and comprising an electrical sensor for measuring the angle of pivotal movement (0) of the arm, characterised in that it comprises electrical sensors for measuring the slope of the vehicle in two directions which are transverse with respect to each other, associated with a microprocessor having inputs for acquisition of said slope measurements and further comprising stored in memory means a cyclic calculation sequence in respect of the theoretical speed of correction of sideways tilt as determined from the value of the signal representing the speed of pivotal movement and in dependence on the data from said electrical slope- measuring sensors, in order to supply at an output of the microprocessor which is connected to said member (25) for electrical proportional control of the tilt-correcting actuator (19), a signal which is representative of the speed of tilt correction linking said latter in respect of time to the speed of pivotal movement.

2. Control apparatus for automatic correction of sideways tilt according to claim 1 characterised in that it comprises an electrical sensor for measuring the angle of sideways tilt, associated with an input for acquisition of said measurement by the microprocessor, the latter further comprising stored in memory means a cyclic calculation sequence in respect of the theoretical angle of sideways tilt in dependence on the acquired data in respect of measurement of the angle of orientation of the ladder and said slopes, and a cyclic calculation sequence intended to add to the predefined theoretical tilt-correction speed, a value for correction of speed in dependence on the difference between the value of said theoretical sideways tilt angle and the value of the sideways tilt angle acquired from said corresponding sensor.

## Patentansprüche

1. Steuerungsvorrichtung zum automatischen Korrigieren der Schiefstellung eines drehbar an einem Fahrzeug angeordneten Hebearmes (6, 7, 8, 9, 10), insbesondere einer ausfahrbaren Drehleiter mit einem um eine Achse (4a) drehbaren Drehturm (4) und mit einem Abschnitt (5), der an einer im wesentlichen waagrechten Achse angelenkt ist und um diese Achse mittels eines die Schiefstellung korrigierenden Antriebs (19) verschiebbar ist, der von einem elektrisch proportional gesteuerten Teil (25) gesteuert wird, wobei der Drehturm von einem Schwenkantrieb (18) beaufschlagt wird, dessen Steuerung proportional zu einem elektrischen Signal ist, das der gesteuerten Verschwenkung entspricht und elektrische Fühler zur Messung des Schwenkwinkels (0) des Armes aufweist, dadurch gekennzeichnet, daß sie elektrische Fühler aufweist zur Messung der Neigung des Fahrzeugs in zwei quer zueinander verlaufenden Richtungen, die mit einem Mikroprozessor verbunden sind, der Eingänge aufweist zur Aufnahme der genannten Neigungsmessungen und außerdem in einem Speicher eine Folge aufweist von zyklischen Berechnungen der theoretischen Geschwindigkeit der Schiefstellungskorrektur, die abgeleitet ist aus dem die Schwenkgeschwindigkeit darstellenden Signalwert als Funktion der Ergebnisse der elektrischen Fühler der genannten Neigungsmessung um so an einem mit dem elektrisch proportional gesteuerten Teil (25) des die Schiefstellung korrigierenden Antriebs (19) verbundenen Ausgang des Mikroprozessors ein Signal abzugeben, das die Korrekturgeschwindigkeit der Schiefstellung darstellt und letztere zeitweise mit der Schwenkgeschwindigkeit verknüpft.

2. Steuerungsvorrichtung zum automatischen Korrigieren der Schiefstellung nach Anspruch 1, dadurch gekennzeichnet, daß sie einen elektrischen Fühler aufweist zur Messung des Schiefstellungswinkels, der mit einem Eingang des Mikroprozessors zur Aufnahme dieser Messung verbunden ist, wobei letzterer außerdem in einem Speicher eine Folge aufweist von zyklischen Berechnungen des theoretischen Schiefstellungswinkels als Funktion der zugeführten Meßwerte des Drehwinkels der Leiter und der genannten Neigungen sowie eine Folge aufweist von zyklischen Berechnungen, die dazu dienen, der oben definierten theoretischen Geschwindigkeit der Schiefstellungskorrektur einen Korrekturfaktor der Geschwindigkeit hinzuzufügen, der eine Funktion ist des Abstandes zwischen dem Wert des genannten theoretischen Schiefstellungswinkels und dem Wert des vom zugehörigen Fühler stammenden Schiefstellungswinkels.
